# DEMANDE DE BREVET EUROPEEN

(11) **EP 0 273 844 A1**
(43) Date de publication de la demande: **06.07.1988**
(21) Numéro de dépôt: 87460019.0
(22) Date de dépôt: 07.12.1987
(51) Int. Cl.: B42D 5/04

(54) **Dispositif de support pour un bloc de feuillets**

(30) Priorité: 08.12.1986 FR 8617252; 26.02.1987 FR 8702749
(71) Demandeur: Poulouin, Armand, F-35250 Saint Aubin D'Aubigné (FR)
(72) Inventeur: Poulouin, Armand, F-35250 Saint Aubin D'Aubigné (FR)
(74) Mandataire: Martin, Jean-Jacques

(57) **Abrégé**

Ce dispositif comprend une plaque (1) dont la face supérieure (10) forme écritoire, cette plaque étant surélevée par rapport à la surface d'appui (S) du dispositif par l'intermédiaire d'un piètement (2), l'un des bords de la plaque étant muni d'au moins un anneau (3) retenant les feuillets sur la plaque, cet anneau reliant l'une à l'autre les deux faces de la plaque (1), de sorte qu'il est possible de faire passer les feuillets au-dessous de celle-ci en les retournant de 360° le long de l'anneau (3) ; ce dispositif est pourvu de moyens (5) d'accrochage et de retenue des feuillets (F₂) sous la plaque (1), à une certaine distance (K) au-dessus de la surface (S).

Matériel de bureau.

## Description

La présente invention concerne un dispositif de support pour un bloc de feuillets.

Elle concerne plus précisément un dispositif qui comprend une plaque - ou tablette - dont la face supérieure forme écritoire et qui est surélevée par rapport à la surface d'appui du dispositif, par l'intermédiaire d'un piètement.

Dans un dispositif de ce genre qui est décrit dans le document FR-A-857 269, l'un des bords de la tablette est muni d'une paire d'anneaux de retenue des feuillets et ces anneaux relient l'une à l'autre les deux faces de la tablette, de sorte qu'il est possible de faire passer les feuillets de l'un à l'autre des deux côtés de la tablette en les retournant de 360° le long des anneaux. Il s'agit d'un dispositif réversible, grâce auquel il est possible d'écrire sur les deux faces des feuillets, chaque face de la tablette pouvant servir d'écritoire, si on retourne le dispositif.

Un dispositif de ce genre présente l'avantage qu'il est possible et commode d'effectuer des incriptions à la fois au recto et au verso des feuillets. Il présente cependant l'inconvénient que, lorsque le dispositif est placé sur une face d'appui, en particulier sur une table ou un bureau, les feuillets placés sous la tablette se déforment par gravité et reposent contre ladite surface d'appui. Ces feuillets risquent donc d'être souillés si la surface d'appui n'est pas parfaitement propre ; réciproquement, les inscriptions portées par les feuillets risquent d'être partiellement transférées sur la surface d'appui et de salir celle-ci, en particulier si l'encre ayant servi aux inscriptions n'est pas bien sèche. Par ailleurs, il est peu commode de déplacer le dispositif puisque l'ensemble des feuillets situés sous la tablette pend verticalement sous cette dernière, dès qu'on soulève le dispositif.

On connaît également, notamment par le document FR-A-2 450 696, un agenda à feuillets indépendants comprenant une plaque-support formant écritoire, sur laquelle un bloc de feuillets est retenu de manière amovible par un anneau incomplet (non fermé) ; il est prévu sous la plaque-support un compartiment qui permet l'archivage, c'est-à-dire le rangement des feuillets déjà utilisés. On a donc affaire ici à un bloc de feuillets détachables, du type calendrier, qui comporte généralement cinquante deux feuillets mentionnant sur leur recto les jours et les heures de travail de chaque semaine de l'année, pour la notation des rendez-vous. Un tel dispositif présente des inconvénients. En premier lieu, la recherche des feuillets déjà utilisés s'effectue de façon mal aisée du fait que les feuillets détachés sont volants. En deuxième lieu, dans le cas d'un support compact, l'inscription des notes complémentaires de la semaine en cours s'effectue sur le verso du feuillet correspondant à la semaine précédente ce qui s'avère être une source d'erreur dans la recherche des feuillets archivés. En troisième lieu, l'inscription de ces notes est peu pratique, un feuillet devant pour cela être ressorti du compartiment pour être déposé sur la face écritoire.

L'invention a pour objectif de résoudre ces différents problèmes en proposant un dispositif utilisant des feuillets non détachables qui peuvent être archivés commodément sous la plaque-support, de manière à permettre une recherche aisée des feuillets correspondants aux semaines écoulées comme aux semaines à venir, et cela sans que les feuillets archivés sous la plaque ne viennent reposer contre la surface d'appui du dispositif. Un autre objectif de l'invention est que les notes complémentaires de la semaine en cours puissent s'inscrire sur le feuillet de la semaine concernée, et que l'accès à la partie utile des notes s'effectue de manière aisée. Enfin, un dernier objectif de l'invention est de proposer un support qui présente un encombrement minime, tout en autorisant un rangement facilement accessible.

Pour cela, le dispositif qui fait l'objet de l'invention, comprend une plaque dont la face supérieure forme écritoire et qui est surélevée par rapport à la surface d'appui du dispositif par l'intermédiaire d'un piètement, l'un des bords de cette plaque étant muni d'au moins un anneau qui passe dans des découpes prévues au bord des feuillets afin de retenir ces derniers sur la plaque, cet anneau reliant l'une à l'autre les deux faces de ladite plaque de sorte qu'il est possible de faire passer les feuillets au-dessous de la plaque en les retournant à 360° le long de l'anneau, et qu'il est pourvu de moyens d'accrochage et de retenue des feuillets, adaptés pour supporter ces derniers sous la plaque, à une certaine distance au-dessus de la surface d'appui du dispositif.

En outre, selon un certain nombre de caractéristiques avantageuses (mais non limitatives) de l'invention :
- l'anneau a une section en "C" élastiquement déformable et est fixé au bord de la plaque par encliquetage élastique (encastrement avec déformation élastique de l'anneau) ;
- le bord de la plaque recevant l'anneau présente un chanfrein d'entrée qui facilite la mise en place de l'anneau ;
- la partie inférieure de l'anneau est sensiblement affleurante à la surface d'appui du dispositif ;
- dans un premier mode de réalisation, les moyens d'accrochage et de retenue des feuillets sous la plaque sont constitués par une paire de pattes latérales munies de crochets et disposées sous la plaque à une distance l'une de l'autre qui est légèrement inférieure à la largeur des feuillets ;
- dans un autre mode de réalisation, les moyens d'accrochage et de retenue sont constitués par une plaquette sensiblement parallèle à la plaque et disposée sous cette dernière au voisinage de son bord qui est opposé à celui recevant l'anneau, cette plaquette ayant une largeur sensiblement inférieure à celle de la plaque ; la plaquette est de préférence échancrée dans sa partie centrale ;
- les bords des feuillets qui sont opposés aux bords traversés par l'anneau sont accessibles aux doigts d'un utilisateur lorsque les feuillets sont retenus sous la plaque ;
- il est prévu sur la face de chaque feuillet qui est visible lorsque ce feuillet est rabattu sur la surface d'appui un espace graphique destiné à recevoir des notes ;
- cet espace graphique comprend au moins un réseau de lignes parallèles entre elles ;
- les lignes constitutives du réseau sont disposées obliquement par rapport aux bords des feuillets ;
- il est prévu deux réseaux croisés de lignes obliques destinées respectivement à des utilisateurs droitier et gaucher.

D'autres caractéristiques et avantages de l'invention apparaîtront de la description et des dessins annexés qui en présentent des modes de réalisation préférentiels.

Sur ces dessins :
- la figure 1 est une vue générale en perspective d'un premier mode de réalisation du dispositif ;
- la figure 2 est une vue de face, en coupe et à échelle agrandie, du dispositif de la figure 1 ;
- la figure 2A est une vue de détail représentant le montage d'un anneau sur la plaque formant écritoire ;
- la figure 3 est une vue de côté, en coupe, du dispositif de la figure 2 ;
- la figure 4 est une vue en perspective illustrant le mode de retenue d'un feuillet par les anneaux équipant le dispositif ;
- la figure 5 est une vue de dessous d'un second mode de réalisation du dispositif ;
- la figure 6 est une vue de face du dispositif de la figure 5, coupé par le plan VI-VI de cette figure ;
- la figure 7 est une vue en perspective du dispositif des figures 5 et 6 ;
- la figure 8 représente en perspective une variante du dispositif de la figure 1.

Le dispositif représenté aux figures 1 et 2 comprend une plaque 1 qui est surélevée par un piètement 2. La face supérieure 10 de cette plaque sert d'écritoire sur lequel sont posés des feuillets (F₁) reliés de façon mobile à la plaque 1, par l'intermédiaire de deux anneaux 3. Un feuillet (Fʹ) est présenté rabattu sur la surface d'appui (S) du piètement 2 et un espace graphique 4 est dessiné sur le verso de ce feuillet, pour l'inscription des notes complémentaires à la semaine mentionnée par le recto de ce même feuillet. Les deux anneaux 3 sont fixés à l'un des bords 13 de la plaque 1 par encliquetage élastique, comme on le voit plus particulièrement à la figure 2A. Chacun des anneaux 3 a la forme générale d'un "C", et est réalisé en matériau élastique, par example en matière plastique ; le bord supérieur de l'anneau 31 vient par exemple se loger dans une empreinte 131 prévue sur le dessus de la plaque 1, tandis que le bord inférieur 30 de l'anneau a un profil en "V" venant se positionner dans une saillie 12 de forme complémentaire prévue sur le dessous de la plaque ; le bord 13 présente une partie biseautée - ou chanfrein 130 - qui facilite la mise en place de l'anneau sur le bord de la plaque par encliquetage élastique.

Le bord avant 11 de la plaque 1 opposé au bord 13 est de préférence biseauté, ce qui facilite l'accès de la main de l'utilisateur à la partie supérieure 10 de la plaque lorsqu'il souhaite écrire sur les feuillets (F).

Comme on le voit plus particulièrement à la figure 2, la partie inférieure des anneaux 3, référencée 32, affleure pratiquement avec la surface d'appui (S) du dispositif, de sorte que la feuille (Fʹ) rabattue sur cette surface se trouve parfaitement à plat.

Conformément à l'invention, il est prévu sous la plaque 1 des moyens d'accrochage et de retenue des feuillets (F₂) rabattus (par retournement à 360°) au-dessous de cette plaque.

Ces moyens de retenue, bien visibles à la figure 3, sont constitués par une paire de pattes latérales 5 formant parties intégrantes de la plaque 1 et dirigées vers le bas perpendiculairement à cette plaque. Les deux pattes 5 sont disposées longitudinalement, parallèlement l'une à l'autre, sous la plaque 1, et sont distantes l'une de l'autre d'une longueur (1ʹ) qui est légèrement inférieure à la largeur (1) (voir figure 4) des feuillets (F).

Les bords inférieurs 50 des pattes 5 ont la forme de crochets de retenue, empêchant que les feuillets (F₂) placés entre les deux pattes 5 ne retombent vers le bas ; ils sont donc adaptés pour supporter ces feuillets à une certaine distance - désignée par la référence (K) aux figures 2 et 3 au-dessus de la surface d'appui (S).

Du fait que la largeur (1) des feuillets est inférieure à la distance (1ʹ), les feuillets (F₂) prennent une forme légèrement cintrée, à concavité dirigée vers le bas, qui facilite la qualité de la retenue de ces feuillets par les organes d'accrochage 5, 50.

Comme on le voit plus particulièrement à la figure 4, ce cintrage est rendu possible grâce au fait que la partie 30 des anneaux 3 a une largeur légèrement inférieure à celle des découpes (d) prévues au bord des feuillets pour recevoir les anneaux. Le cintrage ainsi donné aux feuillets (F₂) améliore leur rigidité à la flexion et empêche qu'ils ne s'affaissent et ne s'échappent des griffes 5, 50.

De la description qui précède, on comprend directement de quelle façon ce dispositif peut être utilisé.

L'utilisateur peut écrire, notamment pour inscrire ses rendezvous, sur la face recto de la première feuille (F) du bloc se trouvant sur la plaque 1, la face 10 servant alors d'écritoire ; il puet également porter des inscriptions au verso de ce même feuillet en le faisant basculer de 180° le long des anneaux 3, pour qu'il vienne reposer à l'arrière du dispositif, sur la face d'appui (S) qui est par exemple une table ou un bureau ; il peut enfin ranger et archiver ce feuillet en le faisant passer sous la plaque 1 et en l'amenant entre les pattes latérales 5 au-dessus des crochets 50. On obtient ainsi un archivage des feuillets, qui respecte leur ordre de succession, par exemple chronologique, et il est facile de retrouver la feuille archivée recherchée, en faisant ressortir les feuillets (F₂) d'entre les griffes 5, 50 et en les ramenant au-dessus de la plaque 1.

On notera à cet égard que les bords (b) (voir figure 2) des feuillets (F₂) situés à l'opposé des anneaux 3, sont facilement accessibles aux doigts de l'utilisateur, qui peut repousser ces bords après avoir simplement soulevé légèrement le dispositif.

Dans le second mode de réalisation du dispositif qui est représenté aux figures 5 à 7, le bloc de feuillets (F₂) dont le dispositif est muni a été représenté en dessous de la plaque (1) formant écritoire, et les éléments identiques ou similaires à ceux du premier mode de réalisation ont été désignés par les mêmes références.

La plaque 1 formant écritoire est légèrement inclinée, par exemple d'un angle de l'ordre de 7 à 8° par rapport à la surface d'appui (S), cette disposition facilitant la position de l'avant bras lorsque l'utilisateur écrit sur la plaque.

Le dispositif est équipé d'un anneau de retenue unique 6, placé à la partie centrale du bord 13 du dispositif, la fixation de cet anneau se faisant par encliquetage élastique similaire à celui des anneaux 3 du premier mode de réalisation ; une ouverture 63 ménagée dans la partie dorsale de l'anneau 6 permet d'augmenter son élasticité. Cet anneau est destiné à pénétrer dans des découpes de forme correspondante prévues à la partie centrale du bord des feuillets (F₂), afin de les retenir et de les guider. La saillie verticale 12, qui forme prolongement de l'anneau 6, possède avantageusement un hauteur suffisante pour réserver entre les deux extrémités de l'anneau une distance au moins égale à l'épaisseur du bloc de feuillets, afin de permettre l'insertion de ce bloc dans l'anneau avant qu'il ne soit fixé à la plaque.

Comme dans le mode de réalisation précédent, la partie inférieure 62 de l'anneau arrive à faible distance au-dessus du plan d'appui (S), c'est-à-dire affleure pratiquement avec celui-ci.

Des pastilles en matériau souple et avantageusement antidérapantes 14 sont fixées, par exemple par collage, aux quatre angles du dispositif à la partie inférieure des cloisons latérales 2, et servent à son appui sur la surface (S).

Sous la plaque 1 formant écritoire, légèrement au-dessus du niveau (S), est montée une plaquette transversale 17 dont la largeur (i) est très inférieure à la largeur (j) du dispositif (voir figure 5) de façon à ce que la différence (j-i) permette de positionner les feuillets (F₂) sous la plaque 1 et soit suffisante en dimension pour provoquer dans le bloc de feuillets (F₂) situé sous la plaque 1 une amorce de courbure (Y) engendrée ainsi par le poids des feuillets (F₂), l'amorce de courbure (Y) ayant une convexité dirigée vers la surface d'appui (S) du piètement 2. Cette amorce de courbure (Y) est en effet nécessaire pour que, l'utilisateur soulevant le dispositif, il puisse, par une simple pression du doigt exercée sur le bord (b) des feuillets (F₂) situé à l'opposé de l'anneau 3, extraire ces feuillets (F₂) de la face intérieure de la plaquette 7, l'amorce de courbure (Y) permettant aux feuillets (F₂) de se déformer amplement dans le sens de la courbure (Y) sous l'action de cette pression. La plaquette 7 ne recouvre donc que partiellement l'espace situé sous la plaque 1. Elle est disposée le long du bord 16 qui est opposé au bord 13 recevant l'anneau 6. Elle est fixée au dispositif par emboîtement de pattes latérales 71 dans des encoches complémentaires prévues dans les côtés 2. La plaquette 7 présente une échancrure centrale 73 ayant la forme générale d'un "V" dont le sommet est dirigé vers le bord 16 ; le bord 70 de cette échancrure a une forme arrondie, non anguleuse.

La plaquette 7 délimite avec la plaque supérieure 1 un espace ou compartiment 72 qui est fermé par le bord 16, et ouvert de l'autre côté, en direction de l'anneau 6.

Pour ranger un feuillet (F₂) sous la plaque 1, il suffit de le faire pivoter le long de l'anneau 6 d'un angle de 360° environ, de le cintrer légèrement pour l'amener au-dessus de la plaquette 7, à l'intérieur du compartiment 72. Il se trouve alors automatiquement retenu dans une position escamotée à l'intérieur du dispositif. Pour ramener les feuillets retenus sous la plaque 1 au-dessus de celle-ci, il suffit de procéder à l'opération inverse ; l'accès des doigts de l'utilisateur au bord (b) des feuillets se fait de manière commode en raison de la présence de l'échancrure 73 au centre de la plaquette de retenue 7.

La variante représentée à la figure 8 est similaire au dispositif faisant l'objet de la première forme de réalisation, à la différence qu'elle est équipée - comme la seconde forme de réalisation - d'un anneau central unique 3ʹ. En outre, l'espace graphique 4 prévu au verso de chaque feuillet et qui est visible lorsque celui-ci est étalé sur la surface d'appui, comporte des lignes imprimées parallèles entre elles mais disposées obliquement par rapport au bord des feuillets ; dans l'exemple représenté, il est prévu deux réseaux de lignes 8,9 qui se croisent, chacun des réseaux formant par exemple un angle de 45° avec les bords latéraux du feuillets (Fʹ). Cette disposition inclinée des lignes facilite l'écriture sur le feuillet (Fʹ), car il permet au bras de contourner l'écritoire de manière naturelle. L'un des réseaux (8) est destiné à un usager droitier, tandis que l'autre (9) est destiné à un utilisateur gaucher. Le réseau 8, censé être utilisé plus fréquemment, peut avantageusement être marqué en lignes plus épaisses que celles du réseau 9.

Le dispositif, objet de l'invention, peut être utilisé comme support comportant un agenda formant bloc notes ou comme support comportant des feuillets de lecture ou d'écriture.

## Revendications

1. Dispositif de support pour un bloc de feuillets, qui comprend une plaque (1) dont la face supérieure (10) forme écritoire et qui est surélevée par rapport à la surface d'appui (S) du dispositif par l'intermédiaire d'un piètement (2), l'un (13) des bords de cette plaque (1) étant muni d'au moins un anneau (3, 6) qui passe dans des découpes (d) prévues au bord des feuillets (F) afin de retenir ces derniers sur la plaque (1), cet anneau (3, 6) reliant l'une à l'autre les deux faces de ladite plaque (1) de sorte qu'il est possible de faire passer les feuillets au-dessous de la plaque (1) en les retournant de 360° le long de l'anneau (3, 6), caractérisé par le fait qu'il est pourvu de moyens (5, 7) d'accrochage et de retenue des feuillets (F₂), adaptés pour supporter ces derniers sous la plaque (1) à un certaine distance (K) au-dessus de ladite surface d'appui (S).

2. Dispositif selon la revendication 1, caractérisé par le fait que l'anneau (3, 6) a une section en "C" élastiquement déformable et est fixé au bord (13) de la plaque (1) par encliquetage élastique.

3. Dispositif selon la revendication 2, caractérisé par le fait que le bord (13) de la plaque (1) est pourvu d'une saillie (12) formant prolongement de l'anneau (3, 6) et qui possède une hauteur suffisante pour réserver entre les extrémités de l'anneau une distance au moins égale à l'épaisseur du bloc de feuillets.

4. Dispositif selon l'une des revendications 1 à 3, caractérisé par le fait que le bord (13) de la plaque (1) présente un chanfrein d'entrée (130) qui facilite la mise en place de l'anneau (3, 6).

5. Dispositif selon l'une des revendications 1 à 4, caractérisé par le fait que la partie inférieure (32, 62) de l'anneau (3, 6) est sensiblement affleurante à ladite surface d'appui (S).

6. Dispositif selon l'une des revendications 1 à 5, caractérisé par le fait que lesdits moyens d'accrochage et de retenue (5) sont constitués par une paire de pattes latérales munies de crochets (50) et disposées sous la plaque (1) à une distance (1ʹ) l'une de l'autre légèrement inférieure à la largeur (1) des feuillets (F).

7. Dispositif selon l'une des revendications 1 à 5, caractérisé par le fait que lesdits moyens d'accrochage et de retenue (7) sont constitués par une plaquette sensiblement parallèle à la plaque (1) et disposée sous cette dernière au voisinage de son bord (16) opposé à celui recevant l'anneau (6), cette plaquette ayant une largeur (i) inférieure à la largeur (j) de la plaque (1).

8. Dispositif selon la revendication 7, caractérisé par le fait que la distance (j-i) existant entre la largeur (j) du dispositif et la largeur (i) de la plaquette transversale (7) est suffisante en dimension pour provoquer dans le bloc de feuillets (F₂) situé sous la plaque (1) une amorce de courbure (Y) engendrée par le poids des feuillets (F₂).

9. Dispositif selon l'une des revendications 7 ou 8, caractérisé par le fait que la plaquette (7) est échancrée dans sa partie centrale.

10. Dispositif selon l'une des revendications 1 à 9, caractérisé par le fait que les bords (b) des feuillets (F) qui sont opposés aux bords traversés par l'anneau (3, 6) sont accessibles aux doigts de l'utilisateur lorsque les feuillets sont retenus sous la plaque (1).

11. Dispositif selon l'une des revendications 1 à 10, caractérisé par le fait qu'il est prévu sur la face de chaque feuillet (Fʹ) qui est visible lorsque ce feuillet est rabattu sur ladite surface d'appui (S) un espace graphique (4) destiné à recevoir des notes.

12. Dispositif selon la revendication 11, caractérisé par le fait que ledit espace graphique comprend au moins un réseau de lignes parallèles entre elles.

13. Dispositif selon la revendication 12, caractérisé par le fait que lesdites lignes (8, 9) sont disposées obliquement par rapport aux bords des feuillets.

14. Dispositif selon la revendication 13, caractérisé par le fait que sur chaque feuillet, il est prévu deux réseaux croisés de lignes obliques (8, 9) destinées respectivement à des utilisateurs droitier et gaucher.
